# EUROPÄISCHE PATENTSCHRIFT

(11) **EP 4 385 911 B1**
(45) Veröffentlichungstag und Bekanntmachung des Hinweises auf die Patenterteilung: **07.05.2025**
(21) Anmeldenummer: 23159466.4
(22) Anmeldetag: 01.03.2023
(51) Int. Cl.: B65D 1/26, B65D 51/16, B65D 77/20

(54) **VERPACKUNGSBEHÄLTER MIT ENTLÜFTUNGSSYSTEM**
PACKAGING CONTAINER WITH VENTING SYSTEM
RÉCIPIENT D'EMBALLAGE AVEC SYSTÈME DE VENTILATION

(43) Veröffentlichungstag der Anmeldung: 19.06.2024
(73) Patentinhaber: PANADORO GROUP AG, 6302 Zug (CH)
(72) Erfinder: GROOTES ZIEGLER, Meiert Johan, 9548 Matzingen (CH)
(74) Vertreter: Keller Schneider Patent- und Markenanwälte AG

(56) Entgegenhaltungen:
- WO-A2-2008/008804
- JP-A- H11 152 166
- KR-A- 20030 000 745
- US-A1- 2009 181 135

## Beschreibung

### Technisches Gebiet

Die Erfindung betrifft einen Verpackungsbehälter mit Entlüftungskanälen, insbesondere für gaserzeugende Lebensmittelprodukte, sowie ein Verfahren zum Verpacken von Produkten, insbesondere von gaserzeugenden Lebensmittelprodukten, in diese Verpackungsbehälter. Ferner bezieht sich die Erfindung auf die Verwendung dieser Verpackungsbehälter.

### Stand der Technik

Verpackungsbehälter mit Entlüftungssystemen sind aus dem Stand der Technik bekannt. Sie werden zur Aufbewahrung von diversen Produkten, wie z.B. frischen Lebensmitteln, verwendet. Die Entlüftungssysteme sorgen für einen Druckausgleich im Behälter, sodass freigesetzte Gase entweichen können und das Eindringen von Sauerstoff verhindert wird. Die Verpackungsbehälter können dabei z.B. durch Überdruckventile, Löcher oder Membranen entlüftet werden.

Die EP 2 150 118 (GENERAL MILLS MARKETING, INC.) beschreibt in diesem Zusammenhang eine Lebensmittelverpackung für Teig. Die durch den Teig entstandenen Gase werden z.B. durch Löcher, I<anäle, Ventile oder durch osmotisch durchlässige Materialien aus dem Innern des Verpackungsbehälters nach aussen entlüftet. Dabei können sich die Entlüftungsmittel seitlich im Verpackungsbecher oder oben im Verpackungsverschluss befinden.

Die KR 2003 0000745 A befasst sich mit einem Verpackungsbehälter für fermentierende Lebensmittel. Die durch die Lebensmittel entstandenen Gase entweichen durch Gasauslasskanäle in Form von Rillen aus dem Behälter. Die Kanäle sind ringförmig ausgestaltet, wobei der innerste Kanal über eine Eingangsöffnung mit dem Innenraum des Behälters und der äusserste Kanal über eine Ausgangsöffnung mit der Aussenwelt des Behälters in Kontakt steht. Versetzt zu den Ein- und Auslassöffnungen befinden sich zudem Verbindungsöffnungen, welche den inneren und den äusseren Gasauslasskanal miteinander verbinden, sodass die Gasauslasskanäle gekrümmt verlaufen.

Die Entlüftungslösungen von Verpackungsbehältern haben sich jedoch als unbefriedigend erwiesen. Im Fall von seitlich eingebrachten Entlüftungsöffnen gelangen in diese Schmutzpartikel oder Keime, die durch Berührung des Bechers, z.B. wenn Verbraucher beim Einkaufen die Behälter in die Hand nehmen, übertragen werden. Ausserdem kann der Verpackungsinhalt durch eine Kippbewegung problemlos an die Öffnungen gelangen und diese entweder überdecken oder gar verstopfen. Die Öffnungen können aber auch verschlossen werden, wenn der Verpackungsbecher korrekt gelagert wird, z.B. wenn ein gärfähiger Verpackungsinhalt wie Teig stark gärt und im Behälter expandiert.

Auch Entlüftungslösungen, welche oben im Verpackungsverschluss angebracht sind erweisen sich als mangelhaft. Das Aufeinanderstapeln solcher Verpackungsbehälter birgt ein grosses Kontaminierungsrisiko, da die Verpackungsbehälter an der Behälterunterseite Schmutzpartikel und/oder Keime mitschleppen können und diese über die Entlüftungsöffnung eines darunterliegenden Behälters in dessen Innenraum gelangen können. Weiter wird durch das Aufeinanderstapeln die Entlüftung tieferliegender Behälter behindert. Dies führt dazu, dass solche Behälter nur nebeneinander gelagert werden sollten, was wiederrum mehr Lagerplatz oder Verkaufsfläche benötigt.

Es besteht daher nach wie vor Bedarf nach verbesserten Lösungen.

### Darstellung der Erfindung

Aufgabe der Erfindung ist es daher, eine Lösung bereitzustellen, welche die im Stand der Technik vorhandenen Nachteile zumindest verringert. Insbesondere ist es eine Aufgabe der Erfindung, einen Verpackungsbehälter mit einer Entlüftungsfunktionalität bereitzustellen, welcher eine konstante Entlüftung sowie eine hygienische Aufbewahrung über den gesamten Lebenszyklus eines gaserzeugenden Produktes, insbesondere von Lebensmitteln, gewährleistet. Ferner ist es Aufgabe der Erfindung, ein Verfahren für die Verpackung von gaserzeugenden Produkten, insbesondere von Lebensmitteln, in diesen Verpackungsbehälter sowie die Verwendung dieser Verpackungsbehälter bereitzustellen.

Diese Aufgaben werden durch die Merkmale des unabhängigen Anspruchs 1, das Verfahren des unabhängigen Anspruchs 12 sowie die Verwendung des unabhängigen Anspruchs 13 gelöst.

Die Erfindung betrifft demnach einen Verpackungsbehälter, insbesondere für ein gaserzeugendes Lebensmittelprodukt, wobei der Verpackungsbehälter einen Verpackungsbecher und einen Verpackungsverschluss aufweist und wobei der Verpackungsbecher
a) einen Becherboden,
b) einen am Becherboden angeformten Bechermantel,
c) eine dem Becherboden gegenüberliegende Becheröffnung und
d) einen öffnungsseitigen Siegelrand umfasst,
wobei in die vom Becherboden wegragende Oberseite des Siegelrandes mindestens ein Kanal, insbesondere mehrere Kanäle, eingebracht sind, welche auf ihrer dem Becherboden entgegengesetzten Längsseite offen sind und wobei der Verpackungsverschluss stoffschlüssig mit der dem Becherboden entgegengesetzten Oberseite des Siegelrands verbunden ist, sodass die Becheröffnung und die offenen Längsseiten der Kanäle durch den Verpackungsverschluss bedeckt und verschlossen sind, wobei die Kanäle an ihren stirnseitigen Enden offen sind, sodass der Innenbereich des Verpackungsbechers mit dessen Aussenbereich gasdurchlässig verbunden ist, gekennzeichnet dadurch, dass die Kanäle (6) im Siegelrand (5) entlang einer geraden Linie verlaufen.

Als Kanal wird eine durchgehende längliche Vertiefung im Sinne einer Nut verstanden. Der Kanal ist dabei nicht geschlossen, sondern weist über seine gesamte Länge hinweg eine offene obere Längsseite auf, solange der Verpackungsverschluss nicht angebracht ist oder wenn der Verpackungsverschluss entfernt wurde. Als obere Längsseite ist dabei die vom Becherboden abgewandte Seite des Kanals gemeint.

Durch einen geraden Kanalverlauf wird das Risiko verringert, dass sich Schmutzpartikel und/oder Keime innerhalb der Kanäle, z.B. in Ecken und/oder Kurven, ansammeln können. Dies verringert das Kontaminierungsrisiko für den Verpackungsinhalt.

Die offene Längsseite der Kanäle wird bei angebrachtem Verpackungsverschluss durch den Verpackungsverschluss überdeckt.

Der Verpackungsverschluss dichtet die Becheröffnung gasdicht nach oben, d.h. in die zum Becherboden entgegengesetzte Richtung, ab. Im Innern des Verpackungsbechers entstehendes Gas kann bei einem mit einem Verpackungsverschluss verschlossenen Verpackungsbecher nur durch die offenen stirnseitigen Enden bzw. die seitlichen Öffnungen der Kanäle entweichen. Die stoffschlüssige Verbindung kann geklebt, gelötet und/oder geschweisst sein.

Die Eingangsöffnungen der Kanäle liegen in einer Ebene mit der, bevorzugt senkrecht verlaufenden, Innenkante des Siegelrands. Die Austrittsöffnungen der Kanäle liegen in einer Ebene mit der, bevorzugt senkrecht verlaufenden, Aussenkante des Siegelrandes. Mit Eingangsöffnungen sind dabei die offenen stirnseitigen Enden der Kanäle im Innenbereich des Verpackungsbechers gemeint, während die Austrittsöffnungen die offenen stirnseitigen Enden der Kanäle im Aussenbereich des Verpackungsbehälters sind.

Insbesondere umgibt der Siegelrand die Becheröffnung vollständig und bildet dessen Begrenzung.

Dadurch, dass die Kanäle im Siegelrand eingebracht sind, wird das Risiko einer Kontaminierung des Verpackungsinhaltes stark reduziert. Aufgrund dieser Positionierung wird verhindert, dass die auf der Aussenseite des Verpackungsbehälters gelegenen Kanalöffnungen beim Ergreifen des Verpackungsbehälters berührt werden. Dies verhindert, dass Schmutzpartikel und/oder Keime in die äusseren Kanalöffnungen gelangen.

Ausserdem erlaubt die erfindungsgemässe Lösung, dass der Verpackungsinhalt bei einer Kippbewegung des Verpackungsbehälters nicht bis an die inneren Kanalöffnungen, d.h. an die im Innern des Verpackungsbehälters gelegenen Kanalöffnungen, gelangt. Somit wird verhindert, dass die inneren Kanalöffnungen durch den Verpackungsinhalt überdeckt oder verstopft werden. Damit ist eine kontinuierliche Entlüftung gewährleistet, selbst wenn der Verpackungsbehälter bewegt oder gekippt wird, was beim Transport oder durch den Käufer bzw. Verbraucher oft geschieht.

Die kontinuierliche Entlüftung garantiert eine hygienische Aufbewahrung des Verpackungsinhalts, insbesondere von Lebensmitteln. Ausserdem wird dadurch verhindert, dass sich der Behälter aufbläht und sich der Verpackungsverschluss wölbt. Letzteres erlaubt eine platzsparendere Lagerung der Verpackungsbehälter, verhindert, dass sich der Verpackungsverschluss unter dem Überdruck öffnet und unterbindet, dass dem Verbraucher fälschlicherweise eine Ungeniessbarkeit des Verpackungsinhalts suggeriert wird.

Erfindungsgemässe Verpackungsbehälter sind zudem günstig, schnell und einfach in ihrer Herstellung, da sie z.B. im Spritzgussverfahren produziert werden können. Durch die vorliegende Lösung entfallen umständliche Herstellungsmethoden, bei denen Entlüftungssysteme wie Ventile und/oder Löcher in Seitenwände und/oder Deckel eingebracht, beispielsweise gebohrt, werden müssen.

Des Weiteren lassen sich der oder die Kanäle derart ausgestalten, dass im Verpackungsbehälter, zumindest während der Zeitdauer, in welcher ein im Behälter vorliegendes Produkt Gase produziert, durchgängig ein Überdruck im Innenbereich des Verpackungsbehälters vorliegt und/oder ein Reinraumeffekt erzielt wird. Dabei strömen stets Gase aus dem Innenbereich des Verpackungsbehälters durch den oder die Kanäle nach aussen in den Aussenbereich. Dies trägt zusätzlich dazu bei, dass z.B. Verunreinigungen und/oder Keime entgegen dem Gasstrom nicht von aussen in den Innenbereich des Verpackungsbehälters gelangen.

Insbesondere enthält der Verpackungsbehälter ein gaserzeugendes Produkt, im Speziellen ein gaserzeugendes Lebensmittelprodukt. Ein gaserzeugendes Produkt meint insbesondere ein Produkt, welches bei den für das Produkt üblichen Lagerbedingungen, z.B. bei Standardruck (101'325 Pa) und/oder einer Temperatur von 1 - 30°C, ein Gas, im Speziellen CO₂, freisetzt.

In einer bevorzugten Ausführungsform enthält der Verpackungsbehälter einen Teig, insbesondere einen Vorteig, Sauerteig oder Mutterteig, im Speziellen einen Teig mit Hefe oder Milchsäurebakterien. Es ist aber auch möglich, dass der Verpackungsbehälter andere gaserzeugende Lebensmittelprodukte enthält, wie z.B. Kaffee, Sauerkraut, Kimchi, frische Fertiggerichte, Soja, Obst, Gemüse, Pilze und/oder Brot. Weiter ist es auch vorstellbar, dass der Verpackungsbehälter gaserzeugende Haushaltsprodukte enthält, wie z.B. Reinigungsmittel und/oder Lufterfrischer. Die erfindungsgenässe Lösung hat sich insbesondere als Verpackungsbehälter für Lebensmittel und im Speziellen für Teige als besonders vorteilhaft erwiesen.

Im Besonderen besteht der Verpackungsbecher aus einem anderen Material als der Verpackungsverschluss.

Dies hat den Vorteil, dass das Material des Verschlusses schnell und einfach an die Eigenschaften, z.B. die Gasproduktionsrate des im Verpackungsbehälter enthaltenen Produktes, angepasst werden kann. Beispielsweise kann bei einem Produkt mit hoher Gaserzeugungsrate ein formstabileres Material für den Verpackungsverschluss gewählt werden. So lässt sich der Verpackungsbehälter bei verändernder Produktelinie günstig und schnell anpassen.

Es ist aber auch möglich, dass der Verpackungsbecher und der Verpackungsverschluss aus dem gleichen Material bestehen.

Insbesondere besteht der Verpackungsverschluss aus einem Deckel und/oder einer Siegelfolie.

Als Deckel werden insbesondere feste Verpackungsverschlüsse verstanden. Im Vergleich zu einem Deckel verhält sich eine Folie flexibler. Ein Deckel kann sich unter einer bestimmten Krafteinwirkung verformen oder gar brechen, während sich eine Folie unter der gleichen Krafteinwirkung biegen und im Anschluss automatisch in ihre ursprüngliche Form zurückbringen lässt. Folien sind elastischer als Deckel. In bestimmten Ausführungsformen weisen Deckel eine umlaufende Schürze auf zur zusätzlichen Befestigung am Verpackungsbecher. Siegelfolien können als Verbundfolien gefertigt sein oder aus Monomaterial bestehen. Weitere Bezeichnungen für Siegelfolien im genannten Zusammenhang sind Siegelplatinen, Platinen, Deckelfolien, Platinenfolien oder Folien.

Deckel bieten den Vorteil, dass sie im Tiefzieh-Verfahren hergestellt werden können und/oder Schürzen aufweisen können. Durch tiefgezogene Deckel können die Verpackungsbehälter platzsparender gelagert werden. Deckel mit Schürzen können zudem als zusätzliche Abschirmung der äusseren Kanalöffnungen bzw. Austrittsöffnungen vor Schmutzpartikeln und/oder Keimen eingesetzt werden ohne den Gasaustausch zu beeinträchtigen.

Gemäss einer bevorzugten Ausführungsform verfügt der Deckel über eine Schürze, welche die Austrittsöffnung(en) des wenigstens einen Kanal, insbesondere aller Kanäle, in einer Richtung von der Becheröffnung zum Becherboden ausserhalb des Bechermantels überragt und/oder abschirmt.

Dies so, sodass die gasdurchlässige Verbindung des Innenbereichs des Verpackungsbechers mit dem Aussenbereich gewährleistet bleibt.

Im Speziellen ist die Schürze von Bechermantel beabstandet. Dadurch kann die gasdurchlässige Verbindung des Innenbereichs des Verpackungsbechers mit dem Aussenbereich aufrechterhalten werden.

Siegelfolien brauchen in der Herstellung sehr wenig Material und sind deshalb ressourcenschonend. Ausserdem dauert der Versiegelungsvorgang nur wenige Sekunden, was zu mehr Effizienz und einer Zeiteinsparung führt.

In einer weiteren bevorzugten Ausführungsform ist der Verpackungsverschluss zusätzlich form- und/oder kraftschlüssig mit dem Siegelrand verbunden.

Durch eine zusätzliche kraftschlüssige Verbindung kann im Herstellungsprozess Material, z.B. Klebstoff, eingespart werden. Es ist aber auch denkbar, dass der Verpackungsverschluss formschlüssig mit dem Siegelrand verbunden ist. Weiter kann es auch vorteilhaft sein, die Verbindungsarten zu kombinieren, was zu einer stabileren Verbindung führen kann. Ausserdem ist der Hersteller flexibel, je nach Produkt die passendste Verbindungstechnik anzuwenden.

Bevorzugt ist der Verpackungsverschluss, insbesondere der Deckel und/oder die Siegelfolie, wiederverschliessbar.

Ein Verpackungsverschluss, insbesondere ein Deckel und/oder eine Siegelfolie, ist wiederverschliessbar, wenn zwischen ihm und dem Siegelrand nach dem Öffnen des Verpackungsbehälters ohne Einsatz von Hilfsmitteln, wie z.B. Klebstoff und/oder Klebeband, eine stoff-, kraft- und/oder formschlüssige Verbindung wiederhergestellt werden kann. Die nach dem Öffnen widerhergestellte stoff-, kraft- und/oder formschlüssige Verbindung kann sich von der vor dem Öffnen vorhandenen stoff-, kraft- und/oder formschlüssige Verbindung darin unterscheiden, dass die wiederhergestellte Verbindung nicht zwingend gasdicht ist.

Durch die Wiederverschliessbarkeit kann das Produkt nach dem Öffnen des Verpackungsbehälters weiter in diesem aufbewahrt werden. Dies erspart dem Verbraucher die Umlagerung des Produktes in ein anderes Behältnis, was zeit- und ressourcenschonend ist.

In einer besonders bevorzugten Ausführungsform ist der Verpackungsverschluss, insbesondere der Deckel und/oder die Siegelfolie, einmalig verwendbar.

Ein Verpackungsverschluss, insbesondere ein Deckel und/oder eine Siegelfolie, ist einmalig verwendbar, wenn zwischen ihm und dem Siegelrand nach dem Öffnen des Verpackungsbehälters nur unter Einsatz von Hilfsmitteln, wie z.B. Klebstoff oder Klebeband, eine stoff-, kraft- und/oder formschlüssige Verbindung wiederhergestellt werden kann.

Durch die einmalige Verwendung des Verpackungsverschlusses, insbesondere des Deckels und/oder der Siegelfolie, wird gewährleistet, dass der Verbraucher einen bereits zuvor geöffneten Verpackungsbehälter nicht irrtümlicherweise als ungeöffnet interpretiert. Ansonsten besteht die Gefahr, dass der Verbraucher ein weniger hochwertiges oder gar ein ungeniessbares Produkt aufbewahrt oder konsumiert.

In einer weiteren bevorzugten Ausführungsform umfasst oder besteht der Verpackungsbecher aus Kunststoff, insbesondere aus einem oder mehreren Thermoplasten, im Speziellen aus Polystyrol (PS), Polyethylen (PE), Polypropylen (PP), Polyethylenterephthalat (PET) und/oder Polyvinylchlorid (PVC). Im Besonderen besteht der Verpackungsbecher zu mindestens 90 Gew.-%, im Speziellen zu mindestens 95 Gew.-%, beispielsweise zu 100 Gew.-%, bezogen auf das Gesamtgewicht des Verpackungsbechers, aus dem einen oder mehreren der genannten Kunststoffe.

Speziell bevorzugt umfasst oder besteht der Verpackungsverschluss, im Besonderen die Siegelfolie, aus Kunststoff, insbesondere aus einem oder mehreren Thermoplasten, im Speziellen aus Polystyrol (PS), Polyethylen (PE), Polypropylen (PP), Polyethylenterephthalat (PET) und/oder Polyvinylchlorid (PVC). Im Besonderen besteht der Verpackungsverschluss zu mindestens 90 Gew.-%, im Speziellen zu mindestens 95 Gew.-%, beispielsweise zu 100 Gew.-%, bezogen auf das Gesamtgewicht des Verpackungsverschlusses, aus dem einen oder mehreren der genannten Kunststoffe.

Es ist aber auch denkbar, dass der Verpackungsbecher und/oder der Verpackungsverschluss anstelle von Kunststoffen aus anderen Materialien bestehen oder Kunststoffe in Kombination mit anderen Materialen beinhalten. Papier und/oder Karton lassen sich z.B. für trockene Produkte nutzen. Sie bieten eine gut abbaubare und damit eine ökologische Alternative zu den Kunststoffen. Auch biologisch abbaubare Materialien wie Maisstärke, Zuckerrohr, Kartoffeln, Zellulose und/oder Holz dienen als kompostierbare Alternativen für den Verpackungsbecher und/oder den Verpackungsverschluss. Aus Biomasse hergestellt Kunststoffe können ebenfalls stabil, transparent und/oder hitzebeständig sein, weswegen diese ebenfalls als Verpackungsmaterial, insbesondere für Lebensmittelprodukte, eingesetzt werden können. Auch Metall, wie z.B. Aluminium und/oder Stahl, lassen sich als Verpackungsbecher und/oder Verpackungsverschluss nutzen. Sie können für Verpackungsbehälter vorgesehen sein, deren Verpackungsbecher und/oder Verpackungsverschlüsse einem höheren Druck standhalten müssen. Aus den gleichen Gründen kann auch auf Glas zurückgegriffen werden. Zusätzlich bietet Glas die Möglichkeit eines transparenten Verpackungsbechers und/oder Verpackungsverschlusses. So ist das Produkt sichtbar, ohne dass der Verpackungsbehälter geöffnet werden muss und damit eine Kontaminierung riskiert wird.

Kunststoffe eignen sich äusserst gut als Material für Verpackungsbecher und/oder Verpackungsverschlüsse, da sie über eine geringe Dichte verfügen, eine gute Witterungs- und Chemikalienbeständigkeit aufweisen, gut gegen Wärme isolieren, beständig gegen Wasser sind und sich leicht reinigen lassen. Ausserdem können Kunststoffe je nach Kunststoffart hart, biegsam oder elastisch sein. Dies bietet eine grosse Auswahl an Verpackungsmaterialmöglichkeiten, womit verschiedene Bedürfnisse in Bezug auf die Aufbewahrung diverser Produkte berücksichtigt werden können.

Besonders Thermoplaste eignen sich für die Herstellung von Verpackungsbechern und/oder Verpackungsverschlüssen, da sie warmumformbar und schweissbar sind. Dies hat den Vorteil, dass der Verpackungsbecher gasdicht verschlossen werden kann, z.B. mit einer Folie. Ausserdem können Thermoplasten günstig im Spritzgussverfahren hergestellt werden. Aufgrund ihrer thermischen Eigenschaften können sie auch sehr gut im 3D-Druck eingesetzt werden.

Polystyrol (PS) ist leicht, formstabil, transparent und hat eine relativ hohe Gas- sowie Wasserdampfdurchlässigkeit, wodurch sich diese Kunststoffart vor allem für Lebensmittelverpackungen eignet. Polyethylen (PE) ist leicht, günstig, gut formbar, verfügt über eine hohe Dichte gegenüber Wasserdampf und Fett, ist kältebeständig, geschmacks- und geruchsneutral und lässt sich gut schweissen. Dies macht es zu einem äusserst geeigneten Material für Lebensmittelverpackungen. Polypropylen (PP) ist sehr stabil, hat eine geringe Wasserdampfdurchlässigkeit, ist sehr beständig gegenüber Fett sowie hitzebeständig, was es zu einem idealen Material für Verpackungsbecher und/oder Verpackungsverschlüsse macht, die einer Hitzequelle ausgesetzt werden, z.B. in einer Mikrowelle. Insbesondere für Lebensmittelverpackungen ist dies vorteilhaft. Polyethylenterephthalat (PET) ist beständig gegen Öle, Fette sowie Alkohole. Es hat eine sehr geringe Durchlässigkeit für Aromen, Gerüche und Gase und schützt vor allem Lebensmittel somit optimal vor äusseren Einflüssen. Auch Polyvinylchlorid (PVC) ist beständig gegen Öle und Alkohole, weshalb es auch gut im Lebensmittelbereich eingesetzt werden kann.

Alternativ lassen sich die Kunststoffarten auch miteinander kombinieren, um die Materialeigenschaften des Verpackungsbechers und/oder -verschlusses produktspezifisch anzupassen.

In einer besonders bevorzugten Ausführungsform weist der Verpackungsbecher vom Becherboden in Richtung Becheröffnung hin zumindest abschnittweise, insbesondere im Bereich des Bechermantels, einen zylinderförmig, pyramidenstumpfförmig, quaderförmig oder, vorzugsweise, einen kegelstumpfförmig geformten Hohlraum auf.

Dies ermöglicht eine einfache und schnelle Herstellung, z.B. im Spritzgussverfahren. Ausserdem wird können dadurch vor allem Lebensmittel wie z.B. Teig leicht dem Verpackungsbehälter entnommen werden.

In einer weiteren besonders bevorzugten Ausführungsform weist der Verpackungsbecher vom Becherboden in Richtung Becheröffnung hin zumindest abschnittweise, insbesondere im Bereich des Bechermantels, eine zylinderförmig, pyramidenstumpfförmig, quaderförmig oder, vorzugsweise, eine kegelstumpfförmig geformte äussere Form auf.

Dies ermöglicht eine einfache und schnelle Herstellung, z.B im Spritzgussverfahren Insbesondere ist der Hohlraum des Verpackungsbechers gleich geformt wie die äussere Form des Verpackungsbechers.

Dadurch kann das Innenvolumen des Verpackungsbechers maximiert werden. Ausserdem werden weniger Ressourcen bei der Herstellung benötigt, da durch die formgenaue Übereinstimmung von Hohlraum und äusserer Form eine hohe Passgenauigkeit erreicht wird.

In einer weiteren bevorzugten Ausführungsform weist der Verpackungsverschluss, insbesondere der Deckel und/oder die Siegelfolie, eine Öffnungslasche auf.

Durch die Öffnungslasche wird dem Verbraucher eine einfachere und schnellere Öffnung des Verpackungsbehälters ermöglicht. Ausserdem besteht durch die Laschenführung ein vermindertes Risiko, dass der Deckel und/oder die Siegelfolie durch unkontrolliertes Aufreissen beschädigt werden. Alternativ oder zusätzlich zu einer Öffnungslasche kann auch eine Sollrissstelle vorhanden sein, welche auf dem Deckel und/oder der Siegelfolie markiert sein kann.

Speziell bevorzugt ist das Verhältnis zwischen der maximalen Breite und der maximalen Höhe eines Kanals zwischen 1:3 und 2.5:3, im Speziellen zwischen 1.5:3 und 2.25:3, ganz besonders bevorzugt 2:3.

Unter der maximalen Breite eines Kanals wird der Streckenwert an der breitesten Stelle der Kanalquerschnittsfläche verstanden. Unter der maximalen Höhe eines Kanals wird der Streckenwert an der höchsten Stelle der Kanalquerschnittsfläche verstanden.

Es hat sich gezeigt, dass dieses Verhältnis zu einer optimalen Gasentlüftung führt, sodass sich der Verpackungsbehälter nicht bläht und das Produkt dennoch konserviert bleibt. Die im Verpackungsinnern produzierten Gase entweichen unter diesem Verhältnis mit einer solchen Ausgasrate aus dem Kopfraum nach aussen, dass möglichst lange ein Überdruck im Verpackungsbehälter bestehen bleibt. Somit kann eine möglichst lange Haltbarkeit des Produktes gewährleistet werden. Ausserdem gelangen bei diesen Verhältniswerten keine Schmutzpartikel und/oder Keime in den Innenraum des Verpackungsbehälters und lagern sich auch nicht in den I<analgängen an, da der austretende Gasstrom genügend schnell fliesst, um das Eindringen von Schmutzpartikeln und/oder Keimen zu verhindern. Weiter führt dieses Verhältnis der Kanalbreite zur Kanalhöhe dazu, dass der Kanal genügend tief ist, damit die Kanäle im verschlossenen Zustand, d.h. nach Versiegelung mit dem Verpackungsverschluss, nicht durch den Verpackungsverschluss verstopft werden.

Optional kann das Verhältnis auch 1.5:3 sein, da sich die positiven Effekte unter diesem Verhältnis ebenfalls gezeigt haben.

In einer bevorzugten Ausführungsform weist der Verpackungsbehälter ein Volumen zwischen 5 cm³ - 1000 cm³, insbesondere zwischen 70 cm³ - 700 cm³ und/oder eine Gesamtkanalquerschnittfläche von 7 × 10⁻⁵ cm² - 3 × 10⁻² cm², insbesondere von 1 × 10⁻³ cm² - 2 × 10⁻² cm², auf.

In einer besonders bevorzugten Ausführungsform weist der Verpackungsbehälter ein Volumen zwischen 150 cm³ - 400 cm³, insbesondere zwischen 200 cm³ - 320 cm³, im Speziellen 203 cm³ oder 315 cm³, und/oder eine Gesamtkanalquerschnittfläche von 2 × 10⁻³ cm² - 1 × 10⁻² cm², insbesondere 3 × 10⁻³ cm² - 8 × 10⁻³ cm², im Speziellen 3.1 × 10⁻³ cm², 4.8 × 10⁻³ cm² oder 7.5 × 10⁻³ cm², auf.

Als Gesamtkanalquerschnittfläche wird die Summe der Querschnittflächen aller am Verpackungsbehälter vorhandenen Kanäle bezeichnet.

Im Besonderen liegt das Verhältnis zwischen dem Volumen des Verpackungsbehälters und der Gesamtkanalquerschnittfläche der Kanäle zwischen 2.5 × 10⁴ cm - 8.5 × 10⁴ cm, insbesondere zwischen 3 × 10⁴ cm - 8 × 10⁴cm, im Speziellen zwischen 3.5 × 10⁴ cm - 7.5 × 10⁴ cm, besonders speziell zwischen 4 × 10⁴ cm - 7 × 10⁴ cm, noch spezieller bei 4.2 × 10⁴ cm oder 6.6 × 10⁴ cm.

Mit anderen Worten beträgt das Verhältnis des Werts des Volumens des Verpackungsbehälters, ausgedrückt in cm³, zum Wert der Gesamtkanalquerschnittfläche, ausgedrückt in cm², zwischen 2.5 × 10⁴ - 8.5 × 10⁴, insbesondere zwischen 3 × 10⁴ - 8 × 10⁴, im Speziellen zwischen 3.5 × 10⁴ - 7.5 × 10⁴, besonders speziell zwischen 4 × 10⁴ - 7 × 10⁴, noch spezieller bei 4.2 × 10⁴ oder 6.6 × 10⁴.

Das Volumen des Verpackungsbehälters eignet sich ausgezeichnet für die Aufbewahrung von gaserzeugenden Lebensmittelprodukten, insbesondere für einen Teig, aufgrund der konsumentenfreundlichen Grösse des Verpackungsbehälters. Im Besonderen sind das erfindungsgemässe Volumen und die Gesamtkanalquerschnittsfläche so aufeinander abgestimmt, dass eine optimale Gasentlüftung stattfindet, sodass sich der Verpackungsbehälter nicht bläht und das Produkt dennoch konserviert bleibt.

Es ist selbstverständlich auch möglich, das Verhältnis zwischen dem Volumen des Verpackungsbehälters und der Gesamtkanalquerschnittfläche der Kanäle umzurechnen und in einer anderen Einheit auszudrücken, z.B. in mm.

Bevorzugt bleibt die Querschnittsfläche eines Kanals über seine gesamte Länge konstant. Es ist aber auch möglich, dass die Querschnittsfläche über die Länge des Kanals variiert.

In einer weiteren bevorzugten Variante liegt das Verhältnis der maximalen Breite zur Länge eines Kanals zwischen 1:5 und 1:25, insbesondere zwischen 1:7 und 1:22. In einer besonders bevorzugten Ausführungsform beträgt das Verhältnis beispielsweise 1:22, 1:11 oder 1:7. Bei einer Mehrzahl von Kanälen können diese auch voneinander unterschiedliche Verhältnisse aufweisen.

Unter der Länge eines Kanals wird der Streckenwert zwischen den beiden endseitigen Kanalöffnungen verstanden.

Es hat sich gezeigt, dass diese Verhältnisse zu einer optimalen Gasentlüftung führen, sodass sich der Verpackungsbehälter nicht bläht und das Produkt dennoch konserviert bleibt.

Ausserdem können durch diese Verhältnisse Verunreinigungen des Verpackungsinhalts vorgebeugt werden.

Insbesondere weist der Siegelrand mindestens 2, insbesondere 2 - 50, im Speziellen 2 - 25, ganz besonders bevorzugt 8, Kanäle auf.

Es hat sich herausgestellt, dass dieses Verhältnis zu einer optimalen Gasentlüftung führt, sodass sich der Verpackungsbehälter nicht bläht und das Produkt dennoch über längere Zeit konserviert bleibt. Die Anzahl der Kanäle hat ausserdem den Effekt, dass der Überdruck im Verpackungsbecher kontrolliert werden kann.

Weiter sind die Kanäle bevorzugt regelmässig über den ganzen Siegelrand verteilt. Werden die äusseren Kanalöffnungen versehentlich abgedeckt, z.B. wenn ein Gegenstand neben den Verpackungsbehälter und direkt vor die äusseren Kanalöffnungen gestellt wird, kann dennoch weiter Gas über die anderen Kanäle abfliessen.

Besonders bevorzugt liegt ab dem Verschliessen des Verpackungsbehälters im Verpackungsbehälter während mindestens 30 - 65 Tagen, im Speziellen während mindestens 35 - 60 Tagen, bevorzugt während mindestens 40 - 55 Tagen, besonders bevorzugt während mindestens 45 - 50 Tagen, ein Überdruck vor. Dies kann wie unten beschrieben erreicht werden.

Ein Überdruck hat den Effekt, dass das im Verpackungsinnern erzeugte Gas aufgrund des Druckausgleichs permanent nach aussen entlüftet wird. Gleich einem Reinraum, welcher im Regelfall unter Überdruck gehalten wird, um die Einströmung kontaminierter Luft zu verhindern, verhindert der Überdruck im Innern des Verpackungsbehälters ebenfalls ein Einströmen kontaminierter Aussenluft bzw. das Eindringen von Schmutzpartikeln und/oder Keimen. Dies erhöht die Haltbarkeit des Produktes, vor allem von Lebensmittelprodukten. Das Verhältnis zwischen der maximalen Breite und der maximalen Höhe eines Kanals, das Verhältnis zwischen der maximalen Breite und der Länge eines Kanals und/oder die Anzahl der Kanäle haben ausserdem den Effekt, dass der Überdruck im Verpackungsbecher kontrolliert werden kann.

Bevorzugt sind die Anzahl, die Dimensionen und/oder die Querschnittsflächen der Kanäle auf die vom im Verpackungsbehälter vorliegenden Produkt, insbesondere von einem Lebensmittelprodukt, erzeugte Gasmenge angepasst, sodass ein Überdruck im Verpackungsbehälter vorhanden ist. Dies insbesondere solange das im Verpackungsbehälter vorliegende Produkt Gas produziert.

Da die Mengen an freigesetzten Gasen produktspezifisch sind, kann der Hersteller so schnell auf einen Wechsel in der Produktelinie reagieren und den Herstellungsprozess anpassen. Dies spart Zeit und steigert die Effizienz.

Insbesondere sind die Kanäle derart dimensioniert, dass
- genügend Gas, insbesondere CO₂, entweichen kann, so dass sich der Verpackungsbehälter nicht bläht und
- genügend Gas, insbesondere CO₂, im Verpackungsbehälter verbleibt, so dass der Druck im Innern des Verpackungsbehälters grösser ist als der den Verpackungsbecher umgebenden Umgebungsdruck und/oder eine natürliche Konservierung gewährleistet ist.

Aufgeblähte Verpackungen signalisieren dem Verbraucher in der Regel, dass die darin enthaltenen Produkte nicht mehr geniessbar sind bzw. nicht mehr benutzt werden sollten. Vor allem bei hefehaltigen Produkten, welche aufgrund von Gärprozessen Gase erzeugen, ist dies problematisch, da dem Verbraucher im Falle einer aufgeblähten Verpackung ein ungeniessbarer Teig suggeriert würde. Eine erfindungsgemässe Dimensionierung der Kanäle führt dazu, dass aufgrund des herrschenden Überdrucks im Innern des Verpackungsbehälters sowie des natürlichen Druckausgleichs genügend Gas aus dem Innern des Verpackungsbehälters nach aussen entlüftet wird, damit sich der Verpackungsbehälter nicht aufbläht. Dies wirkt potenziellen Annahmen der Käuferbzw. Verbraucher entgegen, das Produkt würde ungeniessbar sein. Gleichzeitig verbleibt genügend Gas im Verpackungsbehälter, um einen über einen Zeitraum von mindestens 30 - 65 Tagen, im Speziellen während mindestens 35 - 60 Tagen, bevorzugt während mindestens 40 - 55 Tagen, besonders bevorzugt während mindestens 45 - 50 Tagen, anhaltenden Überdruck und damit die Entlüftung zu garantieren, womit die Konservierung des Produktes gewährleistet wird, da keine kontaminierte Aussenluft in den Verpackungsbehälter eindringen kann. Nebst einer hygienischen Konservierung des Produktes wird durch die Entlüftung auch verhindert, dass das Produkt, vor allem ein Teigprodukt, an der Oberfläche austrocknet und sich eine optisch unschöne Haut bildet, welche Käufervon einem Kauf abhalten könnte.

In einer speziell bevorzugten Ausführungsform ist der Innendurchmesser des Siegelrands grösser als der Aussendurchmesser des Becherbodens.

Dies erleichtert die Entnahme des Produktes aus dem Verpackungsbehälter, da der Verbraucher mühelos bis an den Becherboden greifen kann. Vor allem bei Teigprodukten ist dies hilfreich, da es vorkommen kann, dass dieser am Becherboden und/oder den Becherwänden kleben bleibt. Ausserdem erleichtert es die Herstellung des Verpackungsbehälters im Spritzgussverfahren, da der Spritzling problemlos, d.h. bspw. ohne Festzuklemmen, vom Spritzgiesswerkzeug entfernt werden kann.

Besonders bevorzugt ist die Oberfläche des Siegelrandes glatt und/oder flach.

Ein glatter Siegelrand hat den Effekt, dass er an seiner zu verklebenden Oberfläche durch eine möglichst niedrige Oberflächenrauheit den Einschluss von Luft während des Verklebungsprozesses minimiert. Dadurch verbessert sich die Klebekraft zwischen dem Siegelrand und dem Verpackungsverschluss. Ein flacher Siegelrand ermöglicht ausserdem eine einfachere Produktion. Weiter wird weniger Material benötigt als bei unebenen Siegelrändern.

Weiter betrifft die Erfindung ein Verfahren zum Verpacken eines gaserzeugenden Lebensmittelproduktes umfassend die Schritte
1) Herstellen oder Bereitstellen eines Verpackungsbechers wie er in einem der vorangehenden Ansprüche definiert ist.
2) Befüllen des Verpackungsbechers mit einem gaserzeugenden Produkt, insbesondere einem gaserzeugenden Lebensmittelprodukt.
3) Verschliessen des Verpackungsbechers durch stoffschlüssiges Verbinden des Verpackungsbechers mit einem Verpackungsverschluss wie er in einem der vorangehenden Ansprüche definiert ist.

Besonders bevorzugt wird der Verpackungsbecher im Verfahrensschritt Schritt 1) im Spritzgussverfahren hergestellt.

Eine Herstellung im Spritzgussverfahren bietet den Vorteil, dass beliebige Formen und Wandstärken herstellbar sind, sodass der Verpackungsbecher je nach Produkt angepasst werden kann.Vor allem in Bezug auf Lebensmittelverpackungen ist dies vorteilhaft, da sich die Ansprüche an die Verpackung in Bezug auf diverse Produktparameter wie z.B. Haltbarkeit, Gärprozesse und/oder Aromastoffe unterscheiden können.

Ausserdem betrifft die Erfindung die Verwendung eines erfindungsgemässen Verpackungsbehälters zum Verpacken eines gaserzeugenden Produkts, bevorzugt eines gaserzeugenden Lebensmittelprodukts, insbesondere eines Teigs.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

- Fig. 1: Eine schematische Perspektivansicht eines erfindungsgemässen Verpackungsbechers.
- Fig. 2: Ein Ausschnitt des Siegelrandes des in Fig. 1 gezeigten Verpackungsbechers.
- Fig. 3: Ein Ausschnitt des Siegelrandes des in Fig. 1 gezeigten Verpackungsbechers inklusive Verpackungsverschluss.
- Fig. 4: Eine schematische Perspektivansicht eines erfindungsgemässen Verpackungsbehälters.

Grundsätzlich sind in den Figuren gleiche Teile mit gleichen Bezugszeichen versehen.

### Wege zur Ausführung der Erfindung

**Fig. 1** zeigt eine schematische Perspektivansicht eines erfindungsgemässen Verpackungsbechers 1 mit einem Becherboden 2, einem Bechermantel 3, einem am Bechermantel angeformten Siegelrand 5 und eine dem Becherboden gegenüberliegende Becheröffnung 4. An der öffnungsseitigen Oberseite des Siegelrands 5 sind Kanäle 6 eingebracht. Die Kanäle verlaufen gerade.
**Fig. 2** zeigt einen Ausschnitt des Siegelrandes 5 des in Fig. 1 gezeigten Verpackungsbechers 1. Die an der öffnungsseitigen Oberseite des Siegelrandes 5 eingebrachten Kanäle 6 sind über ihre gesamte Länge hinweg an ihrer Oberseite offen. Die inneren Kanalöffnungen 7 liegen in einer Ebene mit der senkrecht verlaufenden Innenkante des Siegelrands 5. Die äusseren Kanalöffnungen 11 liegen in einer Ebene mit der senkrecht verlaufenden Aussenkante des Siegelrandes 5.
**Fig. 3** zeigt einen Ausschnitt des Siegelrandes 5 des in Fig. 1 gezeigten Verpackungsbechers 1 inklusive eines Verpackungsverschlusses 8. Der Verpackungsverschluss 8 ist stoffschlüssig mit der dem Becherboden 2 entgegengesetzten Oberseite des Siegelrands 5 verbunden und bedeckt bzw. verschliesst die Becheröffnung 4 und die offenen Längsseiten der Kanäle 6. Die inneren 7 und die äusseren 11 Kanalöffnungen sind nicht verschlossen.
**Fig. 4** zeigt eine schematische Perspektivansicht eines erfindungsgemässen Verpackungsbehälters 9 bestehend aus einem Verpackungsbecher 1, wie er in Fig. 1 beschrieben ist, sowie einem Verpackungsverschluss 8, welcher eine Öffnungslasche 10 aufweist. Die Öffnungslasche 10 ist so befestigt, dass sie sich über den Aussendurchmesser des Siegelrands 5 erstreckt, sodass sie gut greifbar ist. Der Verpackungsbehälter 9 ist mit einem Verpackungsverschluss 8, hier mit einer Siegelfolie, stoffschlüssig verbunden.

Die Figuren 1 - 4 zeigen lediglich mögliche und nicht abschliessende Ausführungsbeispiele des Erfindungsgegenstandes, wobei dessen Merkmale entsprechend jeweiliger Anforderungen beliebig verändert, miteinander kombiniert und/oder weggelassen werden können.

Beispielsweise kann die Anzahl der Kanäle 6 variieren und es können weniger oder mehr Kanäle 6 als in Fig. 1 und Fig. 4 gezeigt vorhanden sein.

Weiter kann der in Fig. 3 - 4 gezeigte Verpackungsverschluss 8 auch ein Deckel, z.B. ein tiefgezogener Deckel, sein. Ausserdem ist es möglich, dass der Verpackungsverschluss ein anderes Öffnungsmittel als eine Öffnungslasche 10 aufweist. Alternativ 10 kann z.B. eine Sollrissstelle vorhanden sein.

## Patentansprüche

1. Verpackungsbehälter (9), insbesondere für ein gaserzeugendes Lebensmittelprodukt, wobei der Verpackungsbehälter (9) einen Verpackungsbecher (1) und einen Verpackungsverschluss (8) aufweist und wobei der Verpackungsbecher (1)
a) einen Becherboden (2),
b) einen am Becherboden (2) angeformten Bechermantel (3),
c) eine dem Becherboden (2) gegenüberliegende Becheröffnung (4) und
d) einen öffnungsseitigen Siegelrand (5) umfasst,
wobei in die vom Becherboden (2) wegragende Oberseite des Siegelrandes (5) mindestens ein Kanal (6), insbesondere mehrere Kanäle (6), eingebracht sind, welche auf ihrer dem Becherboden (2) entgegengesetzten Längsseite offen sind und wobei der Verpackungsverschluss (8) stoffschlüssig mit der dem Becherboden (2) entgegengesetzten Oberseite des Siegelrands (5) verbunden ist, sodass die Becheröffnung (4) und die offenen Längsseiten der Kanäle (6) durch den Verpackungsverschluss (8) bedeckt und verschlossen sind, wobei die Kanäle (6) an ihren stirnseitigen Enden (7,11) offen sind, sodass der Innenbereich des Verpackungsbechers (1) mit dessen Aussenbereich gasdurchlässig verbunden ist, **gekennzeichnet dadurch, dass** die Kanäle (6) im Siegelrand (5) entlang einer geraden Linie verlaufen.

2. Verpackungsbehälter (9) nach Anspruch 1, wobei der Verpackungsbehälter (9) ein gaserzeugendes Produkt, im Speziellen ein gaserzeugendes Lebensmittelprodukt, enthält.

3. Verpackungsbehälter (9) nach einem der vorangehenden Ansprüche, wobei der Verpackungsbehälter (9) einen Teig, insbesondere einen Vorteig, Sauerteig oder Mutterteig, im Speziellen einen Teig mit Hefe oder Milchsäurebakterien enthält.

4. Verpackungsbehälter (9) nach einem der vorangehenden Ansprüche, wobei der Verpackungsverschluss (8) aus einem Deckel und/oder einer Siegelfolie besteht.

5. Verpackungsbehälter (9) nach einem der vorangehenden Ansprüche, wobei das Verhältnis zwischen der maximalen Breite und der maximalen Höhe eines Kanals (6) zwischen 1:3 und 2.5:3, im Speziellen zwischen 1.5:3 und 2.25:3, ganz besonders bevorzugt 2:3 ist.

6. Verpackungsbehälter (9) nach einem der vorangehenden Ansprüche, wobei das Verhältnis zwischen dem Volumen des Verpackungsbehälters und der Gesamtkanalquerschnittfläche der Kanäle (6) zwischen 2.5 × 10⁴ cm - 8.5 × 10⁴ cm, insbesondere zwischen 3 × 10⁴ cm - 8 × 10⁴ cm, im Speziellen zwischen 3.5 × 10⁴ cm - 7.5 × 10⁴ cm, besonders speziell zwischen 4 × 10⁴ cm - 7 × 10⁴ cm, noch spezieller bei 4.2 × 10⁴ cm oder 6.6 × 10⁴ cm liegt.

7. Verpackungsbehälter (9) nach einem der vorangehenden Ansprüche, wobei das Verhältnis der maximalen Breite zur Länge eines Kanals (6) zwischen 1:5 und 1:25, insbesondere zwischen 1:7 und 1:22 ist.

8. Verpackungsbehälter (9) nach einem der vorangehenden Ansprüche, wobei der Siegelrand (5) mindestens 2, insbesondere 2 - 50, im Speziellen 2 - 25, ganz besonders bevorzugt 8, Kanäle (6) aufweist.

9. Verpackungsbehälter (9) nach Anspruch 2, wobei im Verpackungsbehälter (9) ein Überdruck vorliegt.

10. Verpackungsbehälter (9) nach Anspruch 2, wobei die Anzahl, die Dimensionen und/oder die Querschnittsflächen der Kanäle (6) auf die vom im Verpackungsbecher (1) vorliegenden Produkt, insbesondere von einem Lebensmittelprodukt, erzeugte Gasmenge angepasst sind, sodass ein Überdruck im Verpackungsbecher (1) vorhanden ist.

11. Verpackungsbehälter (9) nach Anspruch 2, wobei die Kanäle (6) derart dimensioniert, dass
a) genügend Gas, insbesondere CO₂, entweichen kann, so dass sich der Verpackungsbehälter (9) nicht bläht und
b) genügend Gas, insbesondere CO₂, im Verpackungsbehälter (9) verbleibt, so dass der Druck im Innern des Verpackungsbehälters (9) grösser ist als der den Verpackungsbecher (1) umgebenden Umgebungsdruck und/oder eine natürliche Konservierung gewährleistet ist.

12. Verfahren zum Verpacken eines gaserzeugenden Produktes, insbesondere eines gaserzeugenden Lebensmittelproduktes, nach einem der vorhergehenden Ansprüchen, umfassend die Schritte
a) Herstellen oder Bereitstellen eines Verpackungsbechers (1) wie er in einem der vorangehenden Ansprüche definiert ist.
b) Befüllen des Verpackungsbechers (1) mit einem gaserzeugenden Produkt, insbesondere einem gaserzeugenden Lebensmittelprodukt.
c) Verschliessen des Verpackungsbechers (1) durch stoffschlüssiges Verbinden des Verpackungsbechers (1) mit einem Verpackungsverschluss (8) wie er in einem der vorangehenden Ansprüche definiert ist.

13. Verwendung eines Verpackungsbehälters (9) wie er in einem der vorangehenden Ansprüche definiert ist zum Verpacken eines gaserzeugenden Produktes, insbesondere eines Lebensmittelproduktes, speziell bevorzugt eines Teigs.

## Claims

1. Packaging container (9), in particular for a gas-producing food product, wherein the packaging container (9) has a packaging cup (1) and a packaging closure (8), and wherein the packaging cup (1) has
a) a cup base (2),
b) a cup jacket (3) integrally formed on the cup base (2),
c) a cup opening (4) opposite the cup base (2), and
d) an opening-side sealing edge (5),
wherein at least one channel (6), in particular a plurality of channels (6), are introduced into the upper side of the sealing edge (5) projecting away from the cup base (2), which channels are open on their long side opposite the cup base (2), and wherein the packaging closure (8) is connected in a materially bonded manner to the upper side of the sealing edge (5) opposite the cup base (2), such that the cup opening (4) and the open long sides of the channels (6) are covered and closed by the packaging closure (8), wherein the channels (6) are open at their facing ends (7, 11), such that the inner region of the packaging cup (1) is connected to the outer region thereof in a gas-permeable manner, **characterized in that** the channels (6) in the sealing edge (5) run along a straight line.

2. Packaging container (9) according to claim 1, wherein the packaging container (9) contains a gas-producing product, in particular a gas-producing food product.

3. Packaging container (9) according to one of the preceding claims, wherein the packaging container (9) contains a dough, in particular a pre-dough, sour dough or mother dough, in particular a dough with yeast or lactic acid bacteria.

4. Packaging container (9) according to one of the preceding claims, wherein the packaging closure (8) consists of a lid and/or a sealing film.

5. Packaging container (9) according to one of the preceding claims, wherein the ratio between the maximum width and the maximum height of a channel (6) is between 1:3 and 2.5:3, in particular between 1.5:3 and 2.25:3, very particularly preferably 2:3.

6. Packaging container (9) according to one of the preceding claims, wherein the ratio between the volume of the packaging container and the total channel cross-sectional area of the channels (6) is between 2.5 × 10⁴ cm - 8.5 × 10⁴ cm, in particular between 3 × 10⁴ cm - 8 × 10⁴ cm, in particular between 3.5 × 10⁴ cm - 7.5 × 10⁴ cm, particularly particularly between 4 × 10⁴ cm - 7 × 10⁴ cm, even more particularly at 4.2 × 10⁴ cm or 6.6 × 10⁴ cm.

7. Packaging container (9) according to one of the preceding claims, wherein the ratio of the maximum width to the length of a channel (6) is between 1:5 and 1:25, in particular between 1:7 and 1:22.

8. Packaging container (9) according to one of the preceding claims, wherein the sealing edge (5) has at least 2, in particular 2 - 50, in particular 2 - 25, very particularly preferably 8, channels (6).

9. Packaging container (9) according to claim 2, wherein an overpressure is present in the packaging container (9).

10. Packaging container (9) according to claim 2, wherein the number, the dimensions and/or the cross-sectional areas of the channels (6) are adapted to the amount of gas produced by the product present in the packaging cup (1), in particular by a food product, such that an overpressure is present in the packaging cup (1).

11. Packaging container (9) according to claim 2, wherein the channels (6) are dimensioned such that
a) sufficient gas, in particular CO₂, can escape, such that the packaging container (9) does not expand, and
b) sufficient gas, in particular CO₂, remains in the packaging container (9), such that the pressure inside the packaging container (9) is greater than the ambient pressure surrounding the packaging cup (1) and/or natural preservation is ensured.

12. Method for packaging a gas-producing product, in particular a gas-producing food product, according to one of the preceding claims, comprising the steps of
a) producing or providing a packaging cup (1) as defined in one of the preceding claims.
b) filling the packaging cup (1) with a gas-producing product, in particular a gas-producing food product.
c) closing the packaging cup (1) by integrally connecting the packaging cup (1) to a packaging closure (8) as defined in one of the preceding claims.

13. Use of a packaging container (9) as defined in one of the preceding claims for packaging a gas-producing product, in particular a food product, especially preferably a dough.

## Revendications

1. Récipient d'emballage (9), en particulier pour un produit alimentaire dégageant du gaz, dans lequel le récipient d'emballage (9) comprend un gobelet d'emballage (1) et une fermeture d'emballage (8) et dans lequel le gobelet d'emballage (1) comprend
a) un fond de gobelet (2),
b) une paroi de gobelet (3) formée sur le fond de gobelet (2),
c) une ouverture de gobelet (4) opposée au fond de gobelet (2) et
d) un rebord operculable (5) du côté de l'ouverture,
dans lequel au moins un canal (6), en particulier plusieurs canaux (6), sont aménagés dans la face supérieure du rebord operculable (5) s'éloignant du fond de gobelet (2), lesquels sont ouverts sur leur côté longitudinal opposé au fond de gobelet (2) et dans lequel la fermeture d'emballage (8) est reliée par liaison de matière à la face supérieure du rebord operculable (5) opposée au fond de gobelet (2), de sorte que l'ouverture de gobelet (4) et les côtés longitudinaux ouverts des canaux (6) sont recouverts et fermés par la fermeture d'emballage (8), dans lequel les canaux (6) sont ouverts à leurs extrémités frontales (7, 11), de sorte que la zone intérieure du gobelet d'emballage (1) est reliée à sa zone extérieure de manière perméable au gaz, **caractérisé en ce que** les canaux (6) s'étendent sur le rebord operculable (5) le long d'une ligne droite.

2. Récipient d'emballage (9) selon la revendication 1, dans lequel le récipient d'emballage (9) contient un produit dégageant du gaz, en particulier un produit alimentaire dégageant du gaz.

3. Récipient d'emballage (9) selon l'une des revendications précédentes, dans lequel le récipient d'emballage (9) contient une pâte, en particulier une pâte à lever, un levain ou un levain-chef, en particulier une pâte avec de la levure ou des bactéries lactiques.

4. Récipient d'emballage (9) selon l'une des revendications précédentes, dans lequel la fermeture d'emballage (8) est constituée d'un couvercle et/ou d'un opercule.

5. Récipient d'emballage (9) selon l'une des revendications précédentes, dans lequel le rapport entre la largeur maximale et la hauteur maximale d'un canal (6) est compris entre 1:3 et 2,5:3, en particulier entre 1,5:3 et 2,25:3, de manière particulièrement préférée de 2:3.

6. Récipient d'emballage (9) selon l'une des revendications précédentes, dans lequel le rapport entre le volume du récipient d'emballage et la surface totale de section transversale de canal des canaux (6) est compris entre 2,5 x 10⁴ cm - 8,5 x 10⁴ cm, en particulier entre 3 x 10⁴ cm - 8 x 104 cm, plus particulièrement entre 3,5 x 10⁴ cm - 7,5 x 10⁴ cm, de manière particulièrement préférée entre 4 x 10⁴ cm - 7 x 104 cm, de manière encore plus particulièrement préférée de 4,2 x 10⁴ cm ou de 6,6 x 10⁴ cm.

7. Récipient d'emballage (9) selon l'une des revendications précédentes, dans lequel le rapport entre la largeur maximale et la longueur d'un canal (6) est compris entre 1:5 et 1:25, en particulier entre 1:7 et 1:22.

8. Récipient d'emballage (9) selon l'une des revendications précédentes, dans lequel le rebord operculable (5) comprend au moins 2, en particulier 2 - 50, plus particulièrement 2 - 25, de manière particulièrement préférée 8 canaux (6).

9. Récipient d'emballage (9) selon la revendication 2, dans lequel une surpression est présente dans le récipient d'emballage (9).

10. Récipient d'emballage (9) selon la revendication 2, dans lequel le nombre, les dimensions et/ou les surfaces de section transversale des canaux (6) sont adaptés à la quantité de gaz produite par le produit présent dans le gobelet d'emballage (1), en particulier par un produit alimentaire, de sorte qu'une surpression est présente dans le gobelet d'emballage (1).

11. Récipient d'emballage (9) selon la revendication 2, dans lequel les canaux (6) sont dimensionnés de telle sorte que
a) suffisamment de gaz, en particulier du CO₂ , peut s'échapper, de sorte que le récipient d'emballage (9) ne gonfle pas et
b) suffisamment de gaz, en particulier du CO₂ , reste dans le récipient d'emballage (9), de sorte que la pression à l'intérieur du récipient d'emballage (9) est supérieure à la pression ambiante entourant le gobelet d'emballage (1) et/ou une conservation naturelle est garantie.

12. Procédé d'emballage d'un produit dégageant du gaz, en particulier d'un produit alimentaire dégageant du gaz, selon l'une des revendications précédentes, comprenant les étapes de
a) fabrication ou mise à disposition d'un gobelet d'emballage (1) tel que défini dans l'une des revendications précédentes.
b) remplissage du gobelet d'emballage (1) avec un produit dégageant du gaz, en particulier un produit alimentaire dégageant du gaz.
c) fermeture du gobelet d'emballage (1) par liaison de matière du gobelet d'emballage (1) avec une fermeture d'emballage (8) telle que définie dans l'une des revendications précédentes.

13. Utilisation d'un récipient d'emballage (9) tel que défini dans l'une des revendications précédentes pour emballer un produit dégageant du gaz, en particulier un produit alimentaire, de manière particulièrement préférée une pâte.
